# EUROPÄISCHE PATENTANMELDUNG

(11) **EP 4 459 122 A1**
(43) Veröffentlichungstag der Anmeldung: **06.11.2024**
(21) Anmeldenummer: 24161632.5
(22) Anmeldetag: 06.03.2024
(51) Int. Cl.: F02M 61/08, F02M 21/02

(54) **KRAFTSTOFFINJEKTOR EINER BRENNKRAFTMASCHINE UND BRENNKRAFTMASCHINE**

(30) Priorität: 04.05.2023 DE 102023111573
(71) Anmelder: MAN Energy Solutions SE, 86153 Augsburg (DE)
(72) Erfinder: Atzkern, Thomas, 86153 Augsburg (DE); Mikeska, Dusan, 81549 München (DE)

(57) **Zusammenfassung**

Kraftstoffinjektor (10) für eine Brennkraftmaschine, der dazu ausgebildet ist, einem Zylinder Kraftstoff zuzuführen, mit einem Gehäuse (11), über welches der Kraftstoffinjektor an der Brennkraftmaschine montierbar ist, mit einem mit einem Ventilsitz (14) zusammenwirkenden, an einem Ventilstößel (12) angreifenden Ventilkörper (13), der zum Freigeben einer Kraftstoffströmung relativ zum Ventilsitz (14) verlagerbar ist, mit einem Faltenbalg-Dichtelement (22), welches mit einem ersten Ende (22a) an dem Ventilstößel (12) und mit einem zweiten Ende (22b) an dem Gehäuse (11) angreift, mit einem Hülsenkörper (24), welcher das Faltenbalg-Dichtelement (22) von einer Kraftstoffströmung durch den Kraftstoffinjektor (10) und von Kraftstoff-Druckschwingungen zumindest teilweise entkoppelt. Fig. 1

## Beschreibung

Die Erfindung betrifft einen Kraftstoffinjektor einer Brennkraftmaschine. Des Weiteren betrifft die Erfindung eine Brennkraftmaschine.

Die hier vorliegende Erfindung betrifft insbesondere den Bereich sogenannter Großmotoren bzw. Großbrennkraftmaschinen, deren Zylinder Kolbendurchmesser von mindestens 140 mm, insbesondere von mindestens 175 mm, aufweisen. Bei solchen Großbrennkraftmaschinen handelt es sich zum Beispiel um Schiffsmotoren.

Aus der Praxis sind als Gasmotoren, Flüssigkraftstoffmotoren oder als Dual-Fuel-Motoren ausgebildete Großbrennkraftmaschinen bekannt. In Flüssigkraftstoffbrennkraftmaschinen wird ein flüssiger Kraftstoff, wie zum Beispiel ein Dieselkraftstoff verbrannt. In Gasbrennkraftmaschinen wird ein gasförmiger Kraftstoff, wie zum Beispiel Erdgas verbrannt. In Dual-Fuel-Motoren kann in einem ersten Betriebsmodus ein Flüssigkraftstoff und in einem zweiten Betriebsmodus ein gasförmiger Kraftstoff verbrannt werden.

Um Zylindern der Brennkraftmaschine den Kraftstoff zuzuführen, verfügen Brennkraftmaschinen über Kraftstoffinjektoren. Über einen Kraftstoffinjektor kann der Kraftstoff direkt in einen Brennraum bzw. eine Brennkammer eines Zylinders oder in eine mit dem Brennraum bzw. der Brennkammer zusammenwirkende Vorkammer des Zylinders oder auch in ein zum Zylinder führendes Saugrohr eingebracht werden.

Kraftstoffinjektoren verfügen über ein Gehäuse, über welches der jeweilige Kraftstoffinjektor an einer Brennkraftmaschine montierbar ist. Ferner verfügen Kraftstoffinjektoren über einen an einem Ventilstößel angreifenden Ventilkörper, der mit einem Ventilsitz zusammenwirkt. Abhängig von der Relativstellung zwischen Ventilkörper und Ventilsitz ist eine Kraftstoffströmung entweder freigegeben oder versperrt.

Bei Kraftstoffinjektoren unterscheidet man prinzipiell zwischen Kraftstoffinjektoren mit einem nach außen öffnenden Ventilkörper oder einem nach innen öffnenden Ventilkörper. Bei einem Kraftstoffinjektor mit einem nach außen öffnenden Ventilkörper ist der Ventilkörper zum Freigeben einer Kraftstoffströmung in einer Richtung weg vom Gehäuse oder bezogen auf das Gehäuse in Richtung nach außen verlagerbar. Bei einem Kraftstoffinjektor mit einem nach innen öffnenden Ventilkörper ist hingegen der Ventilkörper zum Freigeben der Kraftstoffströmung bezogen auf das Gehäuse in Richtung nach innen in das Gehäuse hinein verlagerbar. Die Erfindung kann bei einem Kraftstoffinjektor mit einem zum Freigeben der Kraftstoffströmung nach außen öffnenden Ventilkörper oder auch bei einem Kraftstoffinjektor mit einem zum Freigeben der Kraftstoffströmung nach innen öffnenden Ventilkörper zum Einsatz kommen.

Es besteht Bedarf an einem Kraftstoffinjektor einer Brennkraftmaschine, der eine höhere Lebensdauer aufweist.

Hiervon ausgehend liegt der vorliegenden Erfindung die Aufgabe zugrunde, einen neuartigen Kraftstoffinjektor einer Brennkraftmaschine und eine Brennkraftmaschine mit einem solchen Kraftstoffinjektor zu schaffen.

Diese Aufgabe wird durch einen Kraftstoffinjektor nach Anspruch 1 gelöst.

Der Kraftstoffinjektor weist ein Gehäuse auf, über welches der Kraftstoffinjektor an der Brennkraftmaschine montierbar ist. Der Kraftstoffinjektor weist einen mit einem Ventilsitz zusammenwirkenden, an einem Ventilstößel angreifenden Ventilkörper auf, der zum Freigeben einer Kraftstoffströmung relativ zum Ventilsitz verlagerbar ist. Der Kraftstoffinjektor weist ein Faltenbalg-Dichtelement auf, welches mit einem ersten Ende an dem Ventilstößel und mit einem zweiten Ende an dem Gehäuse angreift. Der Kraftstoffinjektor weist ferner einen Hülsenkörper auf, welcher das Faltenbalg-Dichtelement von einer Kraftstoffströmung durch den Kraftstoffinjektor und von Kraftstoff-Druckschwingungen zumindest teilweise entkoppelt. Über den Hülsenkörper kann das Faltenbalg-Dichtelement vor Belastungen insbesondere durch Kraftstoff-Druckschwingungen geschützt werden. Der Hülsenkörper entkoppelt das Faltenbalg-Dichtelement zumindest teilweise von der Kraftstoffströmung. Druckschwankungen bzw. Druckschwingungen innerhalb der Kraftstoffströmung wirken nicht unmittelbar auf das Faltenbalg-Dichtelement. Hierdurch kann die Dauerfestigkeit des Faltenbalg-Dichtelements und damit die Lebensdauer des Kraftstoffinjektors erhöht werden.

Vorzugsweise unterteilt der Hülsenkörper einen Kraftstoffraum innerhalb des Gehäuses in einen ersten Teilraum und einen zweiten Teilraum, wobei der erste Teilraum von der Kraftstoffströmung durchströmbar ist, und wobei das Faltenbalg-Dichtelement im zweiten Teilraum angeordnet ist. Hierdurch kann Dauerfestigkeit des Faltenbalg-Dichtelements und damit die Lebensdauer des Kraftstoffinjektors besonders vorteilhaft erhöht werden.

Vorzugsweise sind der erste Teilraum des Kraftstoffraums und der zweite Teilraum des Kraftstoffraums über mindestens eine Öffnung oder Bohrung oder Drossel in dem Hülsenkörper verbunden. Hierdurch ist es möglich, eine durch eine Hubbewegung des Faltenbalg-Dichtelements verursachte Volumenänderung an Kraftstoff im zweiten Teilraum, in welchem das Faltenbalg-Dichtelement angeordnet ist, zu kompensieren, indem Kraftstoff über die mindestens eine Öffnung oder Bohrung oder Drossel strömen kann.

Vorzugsweise ist der erste Teilraum des Kraftstoffraums zwischen dem Gehäuse und dem Hülsenkörper radial außen anschließend an den Hülsenkörper ausgebildet, wobei der zweite Teilraum des Kraftstoffraums radial innen anschließend an den Hülsenkörper ausgebildet ist, und wobei der Hülsenkörper das Faltenbalg-Dichtelement radial außen derart umgibt, dass das Faltenbalg-Dichtelement innerhalb des Hülsenkörpers angeordnet ist. Diese Bauform ist besonders bevorzugt, um die Dauerfestigkeit des Faltenbalg-Dichtelements und damit die Lebensdauer des Kraftstoffinjektors zu erhöhen.

Vorzugsweise weist der Kraftstoffinjektor einen Führungs- und Sitzkörper mit einem Führungsabschnitt und einem Sitzabschnitt auf, der am Gehäuse montiert oder integraler Bestandteil des Gehäuses ist, wobei der Führungsabschnitt des Führungs- und Sitzkörpers den Ventilstößel führt und der Sitzabschnitt des Führungs- und Sitz-körpers den Ventilsitz bereitstellt, und wobei der Hülsenkörper mit einem ersten Ende an dem Führungs- und Sitzkörper und mit einem zweiten Ende an dem Gehäuse angreift. Diese Ausführung ist konstruktiv einfach.

Vorzugsweise ist der Hülsenkörper an seinem ersten Ende mit dem Führungs- und Sitzkörper und an seinem zweiten Ende mit dem Gehäuse jeweils dichtend verbunden. Eine Kopplung der beiden Teilräume des Kraftstoffraums erfolgt lediglich über die mindestens eine Öffnung oder Bohrung oder Drossel. Dies ist bevorzugt, um die Dauerfestigkeit des Faltenbalg-Dichtelements und damit die Lebensdauer des Kraftstoffinjektors zu erhöhen.

Vorzugsweise ist das Faltenbalg-Dichtelement an seinem ersten Ende mit dem Ventilstößel über einen am Ventilstößel angreifenden Ring oder Absatz mittelbar verbunden. Diese Bauform ist konstruktiv besonders einfach.

Die erfindungsgemäße Brennkraftmaschine ist in Anspruch 11 definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: einen schematisierten Querschnitt durch einen erfindungsgemäßen Kraftstoffinjektor einer Brennkraftmaschine.

Fig. 1 zeigt einen Querschnitt durch ein Ausführungsbeispiel eines erfindungsgemäßen Kraftstoffinjektors 10 für eine Brennkraftmaschine. Beim Kraftstoffinjektor 10 kann es sich sowohl um einen Kraftstoffinjektor für flüssigen Kraftstoff als auch um einen Kraftstoffinjektor für gasförmigen Kraftstoff handeln. Der Kraftstoffinjektor 10 ist ausgebildet, um einem Zylinder der Brennkraftmaschine Kraftstoff zuzuführen, und zwar entweder direkt in eine Brennkammer des Zylinders oder in eine mit der Brennkammer zusammenwirkende Vorkammer des Zylinders oder in ein zur Brennkammer des Zylinders führendes Rohr der Brennkraftmaschine, welches auch Verbrennungsluft zum Zylinder führt.

Der Kraftstoffinjektor 10 verfügt über ein Gehäuse 11. Über das Gehäuse 11 kann der Kraftstoffinjektor 10 an der Brennkraftmaschine, so zum Beispiel im Bereich eines Zylinderkopfs oder eines Zylinderkopfdeckels, montiert werden. Der Kraftstoffinjektor 10 verfügt weiterhin über einen Ventilstößel 12, der einen Ventilkörper 13 trägt. Der Ventilstößel 12 kann direkt magnetisch aktuiert sein. Der Ventilkörper 13 wirkt mit einem Ventilsitz 14 zusammen. Dann, wenn der Ventilkörper 13 am Ventilsitz 14 anliegt, lässt der Kraftstoffinjektor 10 keine Kraftstoffströmung zu. Ist hingegen der Ventilkörper 13 vom Ventilsitz 14 abgehoben, so gibt der Kraftstoffinjektor 10 eine Kraftstoffströmung frei.

Der Kraftstoffinjektor 10 verfügt weiterhin über einen Führungs- und Sitzkörper 15 mit einem Führungsabschnitt 15a für den Ventilstößel 12 und einem den Ventilsitz 14 bereitstellenden Sitzabschnitt 15b.

Dieser Führungs- und Sitzkörper 15 ist im gezeigten Ausführungsbeispiel gegenüber dem Gehäuse 11 als separate, einstückige oder monolithische Baugruppe ausgeführt und am Gehäuse 11 montiert. Gemäß Fig. 1 sind der Führungs- und Sitzkörper 15 und das Gehäuse 11 über zusammenwirkende Gewinde, nämlich ein Innengwinde 26 am Gehäuse 11 und ein Außengewinde 27 am Führungs- und Sitzkörper 15, insbesondere am Sitzabschnitt 15b desselben, verschraubt.

Wie bereits ausgeführt, führt der Führungsabschnitt 15a des Führungs- und Sitzkörpers 15 den Ventilstößel 12, wobei hierzu der Ventilstößel 12 eine Ausnehmung 16 im Führungsabschnitt 15a durchdringt.

Der Sitzabschnitt 15b des Führungs- und Sitzkörpers 15 stellt den Ventilsitz 14 für den Ventilkörper 13 bereit.

Der Führungsabschnitt 15a des Führungs- und Sitzkörpers 15 ist von Kraftstoff umströmbar. Der Sitzabschnitt 15b des Führungs- und Sitzkörpers 15 ist hingegen von dem Kraftstoff durchströmbar. Ist der Ventilkörper 13 vom Ventilsitz 14 abgehoben und gibt der Kraftstoffinjektor 10 eine Kraftstoffströmung frei, so umströmt der Kraftstoff den Führungsabschnitt 15a und durchströmt den Sitzabschnitt 15b des Führungs- und Sitzkörpers 15.

Über Ausdehnungen bzw. Bohrungen 17 kann der Kraftstoff bei geöffnetem Kraftstoffinjektor 10 ausgehend vom Führungsabschnitt 15a in den Sitzabschnitt 15b überströmen.

Es sei an dieser Stelle darauf hingewiesen, dass der Führungs- und Sitzkörper 15 auch integraler Bestandteil des Gehäuses 11 sein kann. Auch kann der Führungs- und Sitzkörper 15 in mehrere Körper geteilt sein, und zwar in einen Führungskörper, der den Ventilstößel 12 führt, und in einen gegenüber dem Führungskörper separaten Sitzkörper, der den Ventilsitz 14 bereitstellt.

Vom Gehäuse 11 sind mehrere Teile oder Abschnitte 11a, 11b und 11c gezeigt. Im gezeigten Ausführungsbeispiel greift der Führungs- und Sitzkörper 15 an einem ersten Ende des Gehäuseteils oder Gehäuseabschnitts 11a an. So ist an diesem Ende des Gehäuseteils oder Gehäuseabschnitts 11a das Innengewinde 26 ausgebildet, welches mit dem Außengewinde 27 des Führungs- und Sitzkörpers 15 zusammenwirkt, um den Führungs- und Sitzkörper 15 durch Verschrauben am Gehäuseteil oder Gehäuseabschnitt 11a zu befestigen. Der Gehäuseabschnitt 11a begrenzt radial außen einen Kraftstoffraum 18 des Kraftstoffinjektors, wobei der Kraftstoff in diesen Kraftstoffraum 18 ausgehend von einem zwischen dem Gehäuseteil oder Gehäuseabschnitt 11a und dem Gehäuseteil oder Gehäuseabschnitt 11c ausgebildeten Ringspalt 19 über Öffnungen bzw. Bohrungen 20 überströmen kann. Das Gehäuseteil oder der Gehäuseabschnitt 11b ist im Gehäuseteil oder Gehäuseabschnitt 11a aufgenommen. Der Ventilstößel 12, der im Führungsabschnitt 15a des Führungs- und Stützkörpers 15 geführt ist, durchdringt den Kraftstoffraum 18, der vom Gehäuseteil oder Gehäuseteil 11a radial außen begrenzt ist. Ferner durchdringt der Ventilstößel 12 das Gehäuseteil oder den Gehäuseabschnitt 11b.

Um zu verhindern, dass Kraftstoff ausgehend vom Kraftstoffraum 18 über einen zwischen dem Ventilstößel 12 und dem Gehäuseteil oder den Gehäuseabschnitt 11b ausgebildeten Spalt 21 strömt, ist ein Faltenbalg-Dichtelement 22 innerhalb des Kraftstoffraums 18 angeordnet. Das Faltenbalg-Dichtelement 22 greift mit einem ersten Ende 22a am Ventilstößel 12 und mit einem gegenüberliegenden Ende 22b am Gehäuse 11, nämlich am Gehäuseteil oder Gehäuseabschnitt 11b, an. Dabei ist die Verbindung des ersten Endes 22a des Faltenbalg-Dichtelements 22 mit dem Ventilstößel 12 und die Verbindung des zweiten Endes 22b des Faltenbalg-Dichtelements 22 mit dem Gehäuse 11, nämlich dem Gehäuseteil oder Gehäuseabschnitt 11b, jeweils fluiddicht. Durch die Faltenbalg-Struktur des Faltenbalg-Dichtelements 22 kann das Faltenbalg-Dichtelement 22 bei einer Hubbewegung des Ventilstößels 12 die Relativbewegung zwischen Ventilstößel 12 und Gehäuse 11 ausgleichen bzw. kompensieren.

Im gezeigten Ausführungsbeispiel greift das Faltenbalg-Dichtelement 22 mit seinem ersten Ende 22a mittelbar an dem Ventilstößel 12 an, nämlich an einem Ring oder Absatz 23, der mit dem Ventilstößel 12 fest und fluiddicht verbunden ist. Das gegenüberliegende zweite Ende 22b des Faltenbalg-Dichtelements 22 greift unmittelbar am Gehäuse 11, nämlich am Gehäuseteil oder Gehäuseabschnitt 11b, fluiddicht an. Der Ring oder Absatz 23 kann auch integraler Bestandteil des Ventilstößels 12 sein.

Im Kraftstoffraum 18 ist nicht nur das Faltenbalg-Dichtelement 22 angeordnet, sondern darüber hinaus ein Hülsenkörper 24. Im gezeigten Ausführungsbeispiel greift der Hülsenkörper 24 mit einem ersten Ende 24a an dem Führungs- und Stützkörper 15, nämlich am Führungsabschnitt 15a desselben, und mit einem zweiten, gegenüberliegenden Ende 24b am Gehäuse 11, nämlich am Gehäuseteil oder Gehäuseabschnitt 11b, an.

Der Hülsenkörper 24 entkoppelt das Faltenbalg-Dichtelement 22 von der Kraftstoffströmung durch den Kraftstoffinjektor 10 und von Druckschwingungen des Kraftstoffs zumindest teilweise. Hierdurch kann sichergestellt werden, dass Druckschwankungen im Kraftstoffraum 18 nicht unmittelbar auf das Faltenbalg-Dichtelement 22 einwirken. Das Faltenbalg-Dichtelement 22 kann demnach insbesondere vor Druckspitzen geschützt werden, wodurch die Dauerfestigkeit des Faltenbalg-Dichtelements und damit die Lebensdauer des Kraftstoffinjektors 10 erhöht wird.

Der im Kraftstoffraum 18 angeordnete Hülsenkörper 24 unterteilt den Kraftstoffraum 18 in einen ersten Teilraum 18a und einen zweiten Teilraum 18b. Der erste Teilraum 18a ist von der Kraftstoffströmung durchströmbar, im zweiten Teilraum 18b ist das Faltenbalg-Dichtelement 22 angeordnet. Der erste Teilraum 18a ist dabei zwischen dem Gehäuse, nämlich dem Gehäuseteil oder Gehäuseabschnitt 11a, und dem Hülsenkörper 24 ausgebildet, der zweite Teilraum 18b ist radial innerhalb des Hülsenkörpers 24 angeordnet. Der erste Teilraum 18a des Kraftstoffraums 18 schließt sich demnach radial außen an den Hülsenkörper 24 an, der zweite Teilraum 18b radial innen an den Hülsenkörper 24.

Der Hülsenkörper 24 ist im gezeigten Ausführungsbeispiel mit seinem ersten Ende 24a dichtend mit dem Führungs- und Sitzkörper 15 verbunden, am gegenüberliegenden zweiten Ende 24b dichtend mit dem Gehäuse, nämlich dem Gehäuseteil oder Gehäuseabschnitt 11b. Die Hülse 24 ist dabei eine starre Hülse, dieselbe muss keine Relativbewegung zwischen dem Gehäuseteil oder Gehäuseabschnitt 11b und dem Führungs- und Sitzkörper 15 kompensieren, da eine derartige Relativbewegung nicht erfolgt.

Der erste Teilraum 18a des Kraftstoffraums 18 ist mit dem zweiten Teilraum 18b des Kraftstoffraums 18 vorzugsweise über mindestens eine Öffnung oder Bohrung oder Drossel 25 im Hülsenkörper 24 verbunden. Hierdurch kann eine durch eine Hubbewegung des Ventilstößels 12 und damit des Faltenbalg-Dichtelements 22 verursachte Volumenänderung an Kraftstoff im Teilraum 18b ausgeglichen werden.

Beim Faltenbalg-Dichtelement 22 handelt es sich vorzugsweise um ein Element aus einem metallischen Werkstoff. Der Hülsenkörper 24 kann aus einem metallischen Werkstoff oder auch aus einem Kunststoff gefertigt sein.

Der Hülsenkörper 24 vermeidet bzw. reduziert die Einwirkung des Kraftstoffdrucks auf das Faltenbalg-Dichtelement 22. Hierdurch wird die Dauerfestigkeit des Faltenbalg-Dichtelements 22 erhöht. Die Lebensdauer des Kraftstoffinjektors 10 kann erhöht werden. Ferner ist es möglich, Betriebsparameter zu erweitern, insbesondere höhere Kraftstoffdrücke zu nutzen. Höhere Kraftstoffdrücke können vom Hülsenkörper 24 aufgenommen werden. Eine direkte Anströmung des Faltenbalg-Dichtelements 22 mit Kraftstoff wird durch den Hülsenkörper 24 verhindert. Dasselbe wird also gegenüber der Kraftstoffströmung abgeschirmt, wodurch dessen Dauerfestigkeit erhöht wird. Bei der Montage kann das Faltenbalg-Dichtelement 22 durch den Hülsenkörper 24 geschützt werden.

### Bezugszeichenliste

- 10: Kraftstoffinjektor
- 11: Gehäuse
- 11a: Gehäuseabschnitt
- 11b: Gehäuseabschnitt
- 11c: Gehäuseabschnitt
- 12: Ventilstößel
- 13: Ventilkörper
- 14: Ventilsitz
- 15: Führungs- und Sitzkörper
- 15a: Führungsabschnitt
- 15b: Sitzabschnitt
- 16: Ausnehmung
- 17: Ausnehmung
- 18: Kraftstoffraum
- 18a: Teilraum
- 18b: Teilraum
- 19: Ringraum
- 20: Ausnehmung
- 21: Ausnehmung
- 22: Faltenbalg-Dichtelement
- 22a: Ende
- 22b: Ende
- 23: Ring / Absatz
- 24: Hülsenkörper
- 24a: Ende
- 24b: Ende
- 25: Drossel
- 26: Innengwinde
- 27: Außengwinde

## Patentansprüche

1. Kraftstoffinjektor (10) für eine Brennkraftmaschine, der dazu ausgebildet ist, einem Zylinder der Brennkraftmaschine Kraftstoff zuzuführen,
mit einem Gehäuse (11), über welches der Kraftstoffinjektor an der Brennkraftmaschine montierbar ist,
mit einem mit einem Ventilsitz (14) zusammenwirkenden, an einem Ventilstößel (12) angreifenden Ventilkörper (13), der zum Freigeben einer Kraftstoffströmung relativ zum Ventilsitz (14) verlagerbar ist,
mit einem Faltenbalg-Dichtelement (22), welches mit einem ersten Ende (22a) an dem Ventilstößel (12) und mit einem zweiten Ende (22b) an dem Gehäuse (11) angreift,
mit einem Hülsenkörper (24), welcher das Faltenbalg-Dichtelement (22) von einer Kraftstoffströmung durch den Kraftstoffinjektor (10) und von Kraftstoff-Druckschwingungen zumindest teilweise entkoppelt.

2. Kraftstoffinjektor nach Anspruch 1, wobei
der Hülsenkörper (24) einen Kraftstoffraum (18) innerhalb des Gehäuses in einen ersten Teilraum (18a) und einen zweiten Teilraum (18b) unterteilt, wobei der erste Teilraum (18a) von der Kraftstoffströmung durchströmbar ist, und wobei das Faltenbalg-Dichtelement (22) im zweiten Teilraum (18b) angeordnet ist.

3. Kraftstoffinjektor nach Anspruch 1 oder 2, wobei
der erste Teilraum (18a) des Kraftstoffraums (18) und der zweite Teilraum (18b) des Kraftstoffraums (18) über mindestens eine Öffnung oder Bohrung oder Drossel (25) in dem Hülsenkörper (24) verbunden sind.

4. Kraftstoffinjektor nach einem der Ansprüche 1 bis 3, wobei
der erste Teilraum (18a) zwischen dem Gehäuse (11) und dem Hülsenkörper (24) radial außen anschließend an den Hülsenkörper (24) ausgebildet ist,
der zweite Teilraum (18b) radial innen anschließend an den Hülsenkörper (18) ausgebildet ist

5. Kraftstoffinjektor nach einem der Ansprüche 1 bis 4, wobei
der Hülsenkörper (24) das Faltenbalg-Dichtelement (22) radial außen umgibt, derart, dass das Faltenbalg-Dichtelement (22) innerhalb des Hülsenkörpers (24) angeordnet ist.

6. Kraftstoffinjektor nach einem der Ansprüche 1 bis 5, wobei
derselbe einen Führungs- und Sitzkörper (15) mit einem Führungsabschnitt (15a) und einem Sitzabschnitt (15b) aufweist, der am Gehäuse (11) montiert oder integraler Bestandteil des Gehäuse (11) ist,
der Führungsabschnitt (15a) des Führungs- und Sitzkörpers (15) den Ventilstößel (12) führt und der Sitzabschnitt (15b) des Führungs- und Sitzkörpers (15) den Ventilsitz (14) bereitstellt,
der Hülsenkörper (24) mit einem ersten Ende (24a) an dem Führungs- und Sitzkörper (15) und mit einem zweiten Ende (24b) an dem Gehäuse (11) angreift.

7. Kraftstoffinjektor nach Anspruch 6, wobei
der Hülsenkörper (24) an seinem ersten Ende (24a) mit dem Führungs- und Sitzkörper (15) und an seinem zweiten Ende (24b) mit dem Gehäuse (11) jeweils dichtend verbunden ist.

8. Kraftstoffinjektor nach einem der Ansprüche 1 bis 7, wobei
das Faltenbalg-Dichtelement (22) an seinem ersten Ende (22a) mit dem Ventilstößel (12) und an seinem zweiten Ende (22b) mit dem Gehäuse (11) jeweils dichtend verbunden ist.

9. Kraftstoffinjektor nach einem der Ansprüche 1 bis 8, wobei
das Faltenbalg-Dichtelement (22) an seinem ersten Ende (22a) mit dem Ventilstößel (12) über einen am Ventilstößel (12) angreifenden Ring (23) oder Absatz mittelbar verbunden ist.

10. Kraftstoffinjektor nach einem der Ansprüche 1 bis 9,
wobei das Faltenbalg-Dichtelement (22) aus einem metallischen Werkstoff besteht,
wobei der Hülsenkörper (24) aus einem metallischen Werkstoff oder aus Kunststoff besteht.

11. Brennkraftmaschine,
mit Zylindern,
wobei jeder Zylinder einen Kraftstoffinjektor (10) nach einem der Ansprüche 1 bis 10 aufweist.
